# FASCICULE DE BREVET EUROPEEN

(11) **EP 2 977 536 B1**
(45) Date de publication et mention de la délivrance du brevet: **12.09.2018**
(21) Numéro de dépôt: 15175223.5
(22) Date de dépôt: 03.07.2015
(51) Int. Cl.: E05F 1/10, F41H 5/22

(54) **VÉHICULE ÉQUIPÉ D'UN DISPOSITIF DE COMPENSATION DE POIDS D'UNE TRAPPE**
FAHRZEUG, DAS MIT EINER GEWICHTSAUSGLEICHSVORRICHTUNG EINER KLAPPE AUSGESTATTET IST
VEHICLE PROVIDED WITH A DEVICE FOR COMPENSATING THE WEIGHT OF A HATCH

(30) Priorité: 24.07.2014 FR 1401729
(43) Date de publication de la demande: 27.01.2016
(73) Titulaire: NEXTER Systems, 42328 Roanne (FR)
(72) Inventeur: BERTRAND, Ludovic, 18023 BOURGES (FR); TIMMER, Bernard, 18023 BOURGES (FR)
(74) Mandataire: Cabinet Chaillot

(56) Documents cités:
- WO-A2-2006/033019
- US-A- 4 067 145

## Description

Le domaine technique de l'invention est celui des véhicules comportant un dispositif d'ouverture de trappe d'accès, et en particulier les véhicules militaires.

Les trappes d'accès pour véhicules militaires comportent une protection balistique qui leur confère une masse élevée pouvant aller jusqu'à plusieurs dizaines de kilos. Afin de rendre la manipulation de ces trappes aisée tant en ouverture qu'en fermeture, il est fait appel à des dispositifs de compensation d'effort permettant à un opérateur de bénéficier d'une assistance durant ses manipulations de trappe. Le brevet EP 2 629 045 A2 divulgue un véhicule selon le préambule de la revendication 1. Le brevet FR2943375 divulgue un dispositif d'ouverture de trappe comportant une trappe articulée autour d'une charnière d'axe solidairement parallèle à une paroi horizontale du véhicule qui comporte une ouverture obturable par la trappe.

Le dispositif comporte une paire de ressorts de torsion. Les ressorts sont disposés de manière à assister le mouvement de la trappe chacun sur une moitié de la course de la trappe. Ils fournissent un effort de relèvement de la trappe jusqu'à une position proche de la verticale et un effort de freinage de la trappe lors de sa mise à l'horizontale.

Cependant, pour une ouverture située sur un glacis et placée par exemple sous une tourelle, un tel dispositif de manipulation n'est pas adapté car il risque d'y avoir une interférence de la trappe avec d'éventuels éléments situés au-dessus de la trappe, telle une tourelle.

Ainsi, l'invention se propose de résoudre le problème de difficulté de manipulation de trappes pivotantes sur un glacis. Avantageusement l'invention propose un dispositif de manipulation simplifié.

Ainsi, l'invention a pour objet un véhicule comportant une trappe pivotante autour d'un axe perpendiculaire à une paroi inclinée du véhicule et situé sensiblement au-dessus de la trappe, trappe stabilisable en position par l'action d'un moyen élastique qui tend à positionner la trappe aux extrémités de la course de pivotement de ladite trappe en contrant tout ou partie du poids de la trappe, le positionnement de la trappe sur une première extrémité obturant une ouverture de la paroi et le positionnement de la trappe sur une seconde extrémité dégageant l'ouverture de la paroi, le moyen élastique étant solidaire de la trappe par sa première extrémité grâce à une première articulation située à distance de l'axe, le moyen élastique étant solidaire du véhicule par sa seconde extrémité au moyen d'une seconde articulation, l'axe et les articulations étant positionnés de façon à être alignés lorsque le centre de gravité de la trappe est situé dans un plan vertical passant par l'axe de pivotement de la trappe, le moyen élastique produisant alors son effort maximal.

Avantageusement, le moyen élastique comporte un ressort de traction.

Avantageusement, le moyen élastique comporte un vérin comportant un empilage de rondelles élastiques compressibles.

L'invention sera mieux comprise à la lecture de la description suivante, description faite en référence aux dessins en annexe, dessins dans lesquels :
La figure 1 représente une vue d'un véhicule selon l'invention avec une trappe en position fermée.
La figure 2 représente une vue partielle d'un véhicule à la verticale du glacis du véhicule avec un dispositif de compensation de poids d'une trappe en position entrouverte.
La figure 3 représente une vue partielle d'un véhicule à la verticale du glacis du véhicule avec un dispositif de compensation du poids d'une trappe en position ouverte.
La figure 4 représente une vue partielle d'un véhicule selon un autre mode de réalisation de l'invention.
La figure 5 représente une vue d'un dispositif de compensation depuis l'intérieur d'un véhicule selon un autre mode de réalisation.

Selon la figure 1, un véhicule 1 comporte un glacis 2 incliné au niveau de sa partie avant AV. Le glacis 2 est formé par une paroi inclinée et il comporte une trappe 3 obturant une ouverture 4 pratiquée dans le glacis 2 (ouverture visible à la figure 3).

Un axe de pivotement 5 perpendiculaire au glacis 2 et situé sensiblement au-dessus de la trappe 3 permet à la trappe 3 de pivoter parallèlement au glacis 2, autour dudit axe 5. La course de la trappe 3 est déterminée par deux positions extrêmes, une première visible à la figure 1 où l'ouverture 4 du glacis 2 est totalement obturée et une seconde visible à la figure 3 où l'ouverture 4 est totalement dégagée.

Ces deux positions sont des positions dites stables, c'est-à-dire que ce sont des positions vers lesquelles la trappe 3 est amenée à se replacer de manière privilégiée grâce à des moyens décris plus loin.

Une troisième position intermédiaire aux positions précédentes, dite position instable et visible à la figure 2, correspond à la position occupée par la trappe 3 lorsque le centre de gravité G de celle-ci est situé dans un plan vertical passant par l'axe 5. En l'absence des moyens propres à ramener la trappe 3 vers une des positions stables, la trappe serait naturellement amenée à occuper cette position intermédiaire par l'effet de la gravité conjoint à la structure pendulaire formée par la trappe 3 autour de son axe 5.

Le véhicule comprend un dispositif 10 de compensation du poids de la trappe 3 qui comporte un moyen élastique 6 comportant un ressort de traction 6 à spirales non jointives. Une première extrémité 6b du moyen élastique 6 comportant une première articulation (non représentée) est solidaire d'une partie de la trappe 3 située à distance de l'axe 5, entre le centre de gravité G et l'axe 5 de pivotement.

Une seconde extrémité 6a du moyen élastique 6, comportant une seconde articulation (non représentée), est solidaire du glacis 2 en un point situé dans un plan vertical V passant par l'axe 5. La seconde extrémité est positionnée pour procurer une tension permanente du ressort 6 quelle que soit la position de la trappe 3. Pour plus de commodité de description dans la suite du texte le poids P désigne la composante de l'effort gravitationnel de la masse de la trappe 3 projetée dans le plan du glacis 2.

Ainsi, comme visible à la figure 1, lorsque la trappe 3 recouvre l'ouverture 4, le ressort 6 fait une longueur L1 et sa tension exerce un effort dont au moins une des composantes F tend à s'opposer au poids de la trappe 3, visant ainsi à maintenir la trappe 3 en position d'obturation de l'ouverture 4. Selon la raideur et la précharge du ressort choisies par l'Homme du Métier, le ressort 6 exercera un effort dont la composante F dans le plan du glacis sera supérieure au poids de la trappe 3 (composante dans ce même plan), ce qui aura pour effet de la maintenir sur l'ouverture 4, ou bien inférieure, ce qui aura pour effet de ralentir la trappe 3 dans sa descente sous l'effet du poids.

Pour ouvrir la trappe 4, un opérateur (non représenté) fait pivoter la trappe 3 vers le bas par des moyens additionnels non décris (manivelle, poignée ou moteur auxiliaire par exemple) exerçant ainsi un effort supplémentaire s'ajoutant au poids de la trappe 3 ou bien ralentissant la trappe 3 dans sa descente selon le choix de raideur exposé précédemment.

Le pivotement vers le bas de la trappe 3 provoque l'allongement progressif du ressort 6 jusqu'à ce que la trappe 3 rejoigne la position illustrée à la figure 2. A cette position, le ressort 6 est à sa longueur L2 et sa tension est maximale.

Les articulations 6a et 6b du moyen élastique 6 sont alignées avec l'axe 5. On notera que le poids et la composante verticale de tension du ressort sont également alignés. La trappe est alors dans une position instable. En continuant le mouvement de pivotement de la trappe 3 pour rejoindre la position représentée à la figure 3, le centre de gravité G de la trappe 3 franchit la position instable. La composante F dans le plan du glacis de l'effort du ressort 6 diminue alors progressivement mais en exerçant un couple de pivotement propre à faire remonter la trappe (ou à en faciliter la remontée avec l'aide fournie par l'opérateur).

Une fois la position de la figure 3 atteinte, à la seconde extrémité de la course de la trappe 3, l'ouverture 4 est totalement dégagée et le ressort 6 est à nouveau à sa longueur L1, avec un effort appliqué minimum exerçant cependant toujours une composante dans le plan du glacis de son effort de traction opposée au poids de la trappe. La position de la trappe lorsque l'ouverture est totalement dégagée peut aussi être dissymétrique par rapport à la position lorsque l'ouverture est fermée. Dans un tel cas, la longueur du ressort sera supérieure à celle qu'il a lorsque la trappe est obturée. L'effort fourni sera supérieur mais avec un bras de levier inférieur ce qui lui permettra de compenser le moment dû au poids de la trappe dans cette position.

Selon un autre mode de réalisation, illustré à la figure 4, le moyen élastique du dispositif 10 de compensation du poids de la trappe 3 pourra comporter un vérin 6 comportant un empilage de rondelles 6c coniques élastiques montées tête-bêche et fournissant un effort une fois comprimées.

Une première extrémité 6b du vérin 6 comporte une première articulation 6b reliant le vérin 6 à la trappe 3 au moyen d'un bras de levier 3a, solidaire de la trappe 3, et dont une extrémité est positionnée au niveau de l'axe 5 et l'autre extrémité porte l'articulation 6b.

Le bras de levier 3a positionne ainsi l'articulation 6b à distance de l'axe 5. La position angulaire du bras de levier 3a est choisie de manière à ce que lorsque le centre de gravité G de la trappe 3 est dans le plan vertical V passant par l'axe 5, la première et la seconde articulation 6b et 6a sont alignées (suivant la direction D passant par l'axe 5), formant ainsi une position instable pour le bras de levier 3a. La course du vérin 6 sera choisie suffisamment longue pour que le vérin 6 exerce encore un effort visant à stabiliser la trappe 4 sur les positions de courses extrêmes de la trappe 3.

La figure 5, représente une vue du dispositif de compensation 10 du poids d'une trappe du véhicule selon l'invention, et selon un troisième mode de réalisation, tel qu'il peut être vu par un opérateur situé dans le véhicule.

Ainsi, l'opérateur voit la face interne 2a du glacis 2 dans laquelle l'ouverture 4, partiellement ouverte, permet de voir à l'extérieur du véhicule, le restant de l'ouverture 4 étant partiellement obturé par la trappe 3 (dont la face inférieure est ombrée par des hachures). L'axe de pivotement 5 de la trappe est fixé à la face interne 2a du glacis, perpendiculairement à celui-ci et au voisinage de l'ouverture 4. L'axe 5 comporte un moteur électrique 11 destiné à faire pivoter la trappe 3 autour de l'axe 5. Le moyen élastique 6 est solidaire de l'axe par une première articulation 6b et est solidaire du glacis 2 par sa seconde articulation 6a grâce à un plot de fixation 12.

L'invention permet ainsi de compenser le poids d'une trappe montée sur une paroi inclinée ce qui facilite les manipulations de la trappe. En outre, il n'est fait appel qu'à un unique moyen élastique ce qui simplifie le dispositif de compensation.

## Revendications

1. Véhicule (1) comportant une trappe (3) pivotante autour d'un axe (5) perpendiculaire à une paroi (2) inclinée du véhicule (1), **caractérisé en ce que** l'axe (5) de la trappe (3) est situé sensiblement au-dessus de la trappe (3), trappe (3) stabilisable en position par l'action d'un moyen élastique (6) qui tend à positionner la trappe (3) aux extrémités de la course de pivotement de ladite trappe (3) en contrant tout ou partie du poids de la trappe (3), le positionnement de la trappe (3) sur une première extrémité obturant une ouverture (4) de la paroi (2) et le positionnement de la trappe (3) sur une seconde extrémité dégageant l'ouverture (4) de la paroi (2), le moyen élastique (6) étant solidaire de la trappe (3) par sa première extrémité grâce à une première articulation (6b) située à distance de l'axe (5), le moyen élastique (6) étant solidaire du véhicule (1) par sa seconde extrémité (6a) au moyen d'une seconde articulation (6a), l'axe (5) et les articulations (6a, 6b) étant positionnés de façon à être alignés lorsque le centre de gravité (G) de la trappe (3) est situé dans un plan vertical (V) passant par l'axe de pivotement (5) de la trappe (3), le moyen élastique (6) produisant alors son effort maximal.

2. Véhicule selon la revendication 1, **caractérisé en ce que** le moyen élastique (6) comporte un ressort de traction (6).

3. Véhicule selon la revendication 1, **caractérisé en ce que** le moyen élastique (6) comporte un vérin (6) comportant un empilage de rondelles élastiques (6c) compressibles.

## Patentansprüche

1. Fahrzeug (1), das eine Klappe (3) umfasst, die um ein Achse (5) drehbar ist, die senkrecht zu einer geneigten Wand (2) des Fahrzeugs (1) ist, **gekennzeichnet dadurch, dass** die Achse (5) der Klappe (3) im wesentlichen über der Klappe liegt (3), wobei die Klappe (3) durch die Einwirkung eines elastischen Mittels (6) in der Position stabilisierbar ist, das dazu tendiert, die Klappe (3) an den Enden des Schwenkwegs der Klappe (3) zu positionieren, wodurch das ganze oder ein Teil des Gewichts der Klappe (3) entgegengewirkt wird, wobei die Positionierung der Klappe (3) an einem ersten Ende eine Öffnung (4) der Wand (2) verschließt und die Positionierung der Klappe (3) an einem zweiten Ende die Öffnung (4) der Wand (2) öffnet, das elastische Mittel (6) ist mit der Klappe (3) durch sein erstes Ende verbunden, dank eines ersten Gelenks (6b), das von der Achse (5) beabstandet ist, das elastische Mittel (6) ist mit dem Fahrzeug (1) durch sein zweites Ende (6a) mittels eines zweiten Gelenks (6a) verbunden, die Achse (5) und die Gelenke (6a, 6b), sind positioniert, um ausgerichtet zu werden, wenn der Schwerpunkt (G) der Klappe (3) in einer senkrechten Ebene (V) liegt, die durch die Drehachse (5) der Klappe (3) geht, das elastische Mittel (6) hat dann seine maximale Kraft.

2. Fahrzeug nach Anspruch 1, **gekennzeichnet dadurch, dass** das elastische Mittel (6) eine Zugfeder (6) umfasst.

3. Fahrzeug nach Anspruch 1, **gekennzeichnet dadurch, dass** das elastische Mittel (6) einen Zylinder (6) mit einem Stapel elastischer komprimierbarer Scheiben (6c) umfasst.

## Claims

1. A vehicle (1) comprising a hatch (3) pivoting around an axis (5) that is perpendicular to an inclined wall (2) of the vehicle (1), **characterised in that** the axis (5) of the hatch (3) is located substantially above the hatch (3), which hatch (3) can be stabilised in position by the action of a resilient means (6) which tends to position the hatch (3) at the ends of the pivoting stroke of said hatch (3) by countering all or part of the weight of the hatch (3), wherein positioning the hatch (3) on a first end closes an opening (4) of the wall (2) and positioning the hatch (3) on a second end clears the opening (4) of the wall (2), the resilient means (6) being integral with the hatch (3) by its first end thanks to a first joint hinge (6b) which is located away from the axis (5), the resilient means (6) being integral with the vehicle (1) by its second end (6a) by means of a second joint hinge (6a), the axis (5) and the joint hinges (6a, 6b) being positioned so as to be aligned when the center of gravity (G) of the hatch (3) is located in a vertical plane (V) passing through the pivot axis (5) of the hatch (3), the resilient means (6) then producing its maximum stress.

2. The vehicle according to claim 1, **characterised in that** the resilient means (6) comprises a tension spring (6).

3. The vehicle according to claim 1, **characterised in that** the resilient means (6) comprises a cylinder (6) provided with a stack of compressible spring washers (6c).
